# EUROPÄISCHE PATENTSCHRIFT

(11) **EP 0 494 336 B1**
(45) Veröffentlichungstag und Bekanntmachung des Hinweises auf die Patenterteilung: **16.04.1997**
(21) Anmeldenummer: 91111993.1
(22) Anmeldetag: 18.07.1991
(51) Int. Cl.: F02D 11/10, F02D 41/24

(54) **Lastverstelleinrichtung für eine drosselklappengeregelte Brennkraftmaschine**
Load adjusting device for an internal combustion engine with throttle valve
Dispositif de réglage de la charge pour un moteur à combustion interne avec papillon d'admission

(30) Priorität: 09.01.1991 DE 4100381
(43) Veröffentlichungstag der Anmeldung: 15.07.1992
(73) Patentinhaber: VDO Adolf Schindling AG, D-60487 Frankfurt (DE)
(72) Erfinder: Göhring, Frank, W-6000 Frankfurt 1 (DE); Schneider, Erwin, W-6237 Liederbach (DE)
(74) Vertreter: Klein, Thomas, Dipl.-Ing. (FH)

(56) Entgegenhaltungen:
- EP-A- 0 315 794
- EP-A- 0 402 521
- DE-A- 3 740 216
- DE-A- 3 809 910
- US-A- 4 896 640

## Beschreibung

Die Erfindung betrifft eine Lastverstelleinrichtung für eine drosselklappengeregelte Brennkraftmaschine gemäß dem Oberbegriff des Anspruchs 1.

Bei einer derartigen Lastverstelleinrichtung, die dem Zweck dient, fahrpedalunabhängig über den elektromotorischen Stellantrieb die Drosselklappe im Leerlauf zu regeln und/oder im Teillast-/Vollastbereich der Brennkraftmaschine eine Geschwindigkeitsregelung zu ermöglichen, sind zur Realisierung der Regelung folgende Signale zu erfassen:
1. Erkennung des Fahrerwunsches "Leerlauf",
2. Lageistwert des elektromotorischen Stellantriebes für den Lageregelkreis,
3. die Drosselklappenposition für die Einspritzelektronik.

Bisher wurden diese Funktionen durch einen Leerlaufkontakt auf einem als Seilscheibe ausgebildeten fahrpedalseitigen Stellelement sowie ein erstes Potentiometer auf der Antriebswelle des elektromotorischen Stellantriebes und ein zweites Potentiometer auf dem als Drosselklappenwelle ausgebildeten drosselklappenseitigen Stellelement realisiert, wobei die Schleiferbahnen beider Potentiometer sich auf einer gemeinsamen Trägerplatte befanden, die fest mit dem Drosselklappengehäuse verbunden waren. Die Schleifer wurden vom elektromotorischen Stellantrieb bzw. der Drosselklappe relativ zur Schleiferbahn bewegt.

Es ist Aufgabe der vorliegenden Erfindung, eine Lastverstelleinrichtung der genannten Art so weiter zu bilden, daß ohne einen separaten, dem fahrpedalseitigen Stellelement zugeordneten Leerlaufkontakt der Fahrerwunsch "Leerlauf" erkannt und darüber hinaus jede Betriebsstellung der Drosselklappe und des elektromotorischen Stellantriebes erfaßt werden kann.

Solche Einrichtungen sind aus der EP-A-402 521 oder aus der US-A-4 896 640 bekannt.

Die Erfindungslösung sieht vor, daß die Einrichtung zum Erfassen der Position der Teile als Antriebspotentiometer und Drosselklappenpotentiometer ausgebildet ist, die eine gemeinsame Trägerplatte aufweisen, welche drehfest mit der Antriebswelle des elektromotorischen Stellantriebs verbunden ist und zwei Schleiferbahnen aufweist, wobei ein Schleifer für das Antriebspotentiometer gehäusefest angebracht ist und ein Schleifer für das Drosselklappenpotentiometer drehfest mit dem als Drosselklappenwelle ausgebildeten drosselklappenseitigen Stellelement verbunden ist.

Wird die Drosselklappe über den elektromotorischen Stellantrieb bewegt, so findet keine Relativbewegung zwischen dem mit der Drosselklappenwelle verbundenen Schleifer und der zugeordneten Schleiferbahn statt. Wird das Fahrpedal betätigt, so bewegt sich die Drosselklappe relativ zum elektromotorischen Stellantrieb. Am mit der Drosselklappenwelle verbundenen Schleifer wird ein Spannungshub gemessen, der das Verlassen der LLₘᵢₙ-Position indiziert. Die Einspritzelektronik erhält als Eingangssignal die Summe der beiden Spannungshübe von elektromotorischem Stellantrieb und Drosselklappenwelle.

Weitere Merkmale sind in der Beschreibung der Figuren dargestellt.

In der Darstellung der Figuren sind beide erfindungsgemäßen Lösungen beispielsweise dargestellt. Es zeigt:
- Figur 1: ein Blockschaltbild zur Verdeutlichung der prinzipiellen Wirkungsweise einer im Leerlaufregelbereich arbeitenden Lastverstelleinrichtung gemäß der ersten erfindungsgemäßen Lösung,
- Figur 2: eine schematische Darstellung der Lastverstelleinrichtung gemäß Figur 1 im Bereich von Drosselklappe, fahrpedalseitigem Stellelement und elektromotorischem Stellantrieb,
- Figur 2a: eine Ansicht gemäß Figur 2 auf die dort im Bereich des elektromotorischen Stellantriebes Verwendung findenden Potentiometer,
Figur 1 bezieht sich auf den Fall der elektromotorischen Regelung der Drosselklappe im Leerlaufbereich der Brennkraftmaschine. In dieser Figur bezeichnet die Ziffer 1 eine Lastverstelleinrichtung, die extern über ein Fahrpedal 2 und eine Elektronik 3 ansteuerbar ist. Die Lastverstelleinrichtung 1 beinhaltet die Drosselklappe 4, die über ein drosselklappenseitiges Stellelement 5 verstellbar ist. Eine Zugfeder 6 greift an dem drosselklappenseitigen Stellelement 5 und an einem stationären Bauteil der Lastverstelleinrichtung 1 an und spannt das drosselklappenseitige Stellelement 5 in Leerlaufrichtung vor. Die Drosselklappe 4 ist zwischen einer minimalen Leerlaufstellung LLₘᵢₙ und einer Vollaststellung VL regelbar.

Das Fahrpedal 2 wirkt über eine Bowdenzug 7 mit einem fahrpedalseitigen Stellelement 8 zusammen, das mittels des Fahrpedals 2 zwischen einem Anschlag LLₘᵢₙ und einem Anschlag VL beweglich ist. Eine Zugfeder 9 greift am fahrpedalseitigen Stellelement 8 und einem stationären Bauteil der Lastverstelleinrichtung 1 an und spannt das fahrpedalseitige Stellelement 8 in Leerlaufrichtung gegen den Anschlag LLₘᵢₙ vor.

Das fahrpedalseitige Stellelement 8 greift in Aufregelrichtung in den Bewegungsweg des drosselklappenseitigen Stellelementes 5 ein. Unabhängig hiervon greift ein stellantriebseitiges Stellelement 11 in Aufregelrichtung in den Bewegungsweg des klappenseitigen Stellelementes 5 ein. Das stellantriebseitige Stellelement 11 ist mittels eines elektromotorischen Stellantriebes 12 zwischen einem LLₘᵢₙ-Anschlag und einem LLₘₐₓ-Anschlag bewegbar. Eine Zugfeder 14 greift am stellantriebseitigen Stellelement 11 und einem stationären Bauteil der Lastverstelleinrichtung 1 an und spannt das stellantriebseitige Stellelement 11 in Abregelrichtung gegen den Anschlag LLₘᵢₙ vor.

Die insoweit beschriebene Lastverstelleinrichtung wird im Leerlaufregelbereich über den elektromotorischen Stellantrieb 12 angesteuert und im Teillast- sowie Vollastbetrieb über das Fahrpedal 2. Im Leerlaufbetrieb - bei nicht betätigtem Fahrpedal 2 - nimmt das fahrpedalseitige Stellelement 8 die gezeigte Anschlagsposition LLₘᵢₙ ein, während die Drosselklappe 4 sich in Abhängigkeit von der Ansteuerung über den elektromotorischen Stellantrieb 12, der seinerseits von der Elektronik 3 angesteuert wird, in einem Arbeitspunkt befindet, der im Beispiel nach der Figur 1 etwa in der Mitte zwischen den Betriebsstellungen LLₘᵢₙ und LLₘₐₓ liegt. Dieser Arbeitspunkt kann selbstverständlich variieren, er hängt z.B. ab von der Betriebstemperatur und den Verbrauchern (beispielsweise Heckscheibenheizung, Klimaanlage), die von der Brennkraftmaschine versorgt werden müssen und damit einen bestimmten, veränderlichen Luftbedarf der Brennkraftmaschine bedingen.

Überwacht werden die Positionen des stellantriebseitigen Stellelementes 11 und des drosselklappenseitigen Stellelementes 5 mittels eines im wesentlichen dem stellantriebseitigen Stellelement 5 zugeordneten Istwerterfassungselementes 13, dessen Anordnung und Funktionsweise in der Darstellung der Figuren 2 und 2a näher verdeutlicht ist.

Die Figur 2 zeigt, daß das elektromotorische Stellelement 11 als Antriebswelle des Stellmotors 12 ausgebildet ist, deren freies Ende einen Mitnehmer 15 aufweist, dessen Mitnehmeransatz 15a exzentrisch zur Antriebswelle 11 angeordnet ist. Ferner ist das drosselklappenseitige Stellelement 5 als Drosselklappenwelle ausgebildet, jedes der beiden Enden der Drosselklappenwelle 5 nimmt einen sich radial erstreckenden Mitnehmer 16 bzw. 17 auf. Die Drosselklappenwelle 5 fluchtet mit der Antriebswelle 11 des elektromotorischen Stellantriebes 12 und ist geringfügig beabstandet zu dieser, wobei der Mitnehmeransatz 15a den Mitnehmer 16 in Aufregelrichtung hintergreift. Schließlich ist das fahrpedalseitige Stellelement 8 als Seilscheibe ausgebildet, die aus dem eigentlichen Scheibenelement 8a und der mit dieser zentrisch verbundenen Scheibenwelle 8b besteht. Entsprechend dem Mitnehmer 15 ist drehfest mit der Scheibenwelle 8b ein Mitnehmer 18 drehfest verbunden, der einen exzentrisch zur Scheibenwelle 8b angeordneten Mitnehmeransatz 18a aufweist. Die Scheibenwelle 8b fluchtet mit der Drosselklappenwelle 5 und ist geringfügig beabstandet zu dieser positioniert. Der Mitnehmeransatz 18b hintergreift den Mitnehmer 17 in Aufregelrichtung. Das Scheibenelement 8a ist mittels des Bowdenzuges 7 pedalseitig in Aufregelrichtung beaufschlagbar.

Das im wesentlichen der Antriebswelle 11 des elektromotorischen Stellantriebes 12 zugeordnete Istwerterfassungselement 13 weist eine mit der Antriebswelle 11 drehfest verbundene Trägerplatte 19 auf, die, wie insbesondere der Figur 2a zu entnehmen ist, auf der der Drosselklappe 4 zugewandten Seite zwei sich jweils in etwa über einen Viertelkreis erstreckende Schleiferbahnen 20 und 21 aufweist. Mit der äußeren Schleiferbahn 21 wirkt ein Schleifer 22 zusammen, der stationär gelagert ist, insbesondere gehäusefest, entweder am Drosselklappengehäuse oder am Gehäuse der Lastverstelleinrichtung. Mit der inneren Schleiferbahn 20 wirkt ein Schleifer 23 zusammen, der drehfest mit dem der Antriebswelle 11 zugewandten Bereich der Drosselklappenwelle 5 verbunden ist.

Bewegt der elektromotorische Stellantrieb 12 über den Mitnehmer 15 die Drosselklappe 4, so findet keine Relativbewegung zwischen dem Schleifer 23 und der Schleiferbahn 20 statt. Wird die Seilscheibe 8 betätigt, so bewegt sich über den Mitnehmer 18 die Drosselklappe 4 relativ zum elektromotorischen Stellantrieb 12 und damit der Trägerplatte 19. Im Bereich des durch den Schleifer 23 und die Schleiferbahn 20 gebildeten Potentiometers 24 wird ein Spannungshub gemessen, der das Verlassen der LLₘᵢₙ-Position indiziert. Bei einer Bewegung des elektromotorischen Stellantriebes 12 wird durch das mittels des Schleifers 22 und der Schleiferbahn 21 gebildete weitere Potentiometers 25 ein Spannungshub gemessen, der die Position des elektromotorischen Stellantriebes 12 angibt. Die Einspritzelektronik, die Bestandteil der Elektronik 3 ist, erhält als Eingangssignal die Summe der beiden Spannungshübe von elektromotorischem Stellantrieb 12 und Drosselklappe 4.

Selbstverständlich kann die Variante nach Figur 2 auch bei einer den Leerlaufregelbereich und die Geschwindigkeitsregelung abdeckenden Lastverstelleinrichtungen Anwendung finden.

### Bezugszeichenliste

- 1: Lastverstelleinrichtung
- 2: Fahrpedal
- 3: Elektronik
- 4: Drosselklappe
- 5: drosselklappenseitiges Stellelement
- 6: Zugfeder
- 7: Bowdenzug
- 8: fahrpedalseitiges Stellelement
- 8a: Scheibenelement
- 8b: Scheibenwelle
- 9: Zugfeder
- 10: Istwerterfassungselement
- 11: stellantriebseitiges Stellelement
- 12: elektromotorischer Stellantrieb
- 13: Istwerterfassungselement
- 14: Zugfeder
- 15: Mitnehmer
- 15a: Mitnehmeransatz
- 16, 17, 18: Mitnehmer
- 18a: Mitnehmeransatz
- 19: Trägerplatte
- 20, 21: Schleiferbahn
- 22, 23: Schleifer
- 24, 25: Potentiometer
- 26: Trägerplatte
- 27, 28: Schleiferbahn
- 29: Potentiometer

## Patentansprüche

1. Lastverstelleinrichtung für eine drosselklappengeregelte Brennkraftmaschine, wobei die Drosselklappe in Abregelrichtung vorgespannt ist und ein fahrpedalseitig in Vollastrichtung angesteuerbares, in Abregelrichtung gegen einen Leerlaufanschlag in eine Stellung LLₘᵢₙ vorspannbares Stellelement in Aufregelrichtung in den Bewegungsweg eines Stellelementes für die Drosselklappe eingreift, sowie ein mittels eines elektromotorischen Stellantriebes ansteuerbares, in Abregelrichtung vorgespanntes Stellelement in Aufregelrichtung in den Bewegungsweg des Stellelementes für die Drosselklappe eingreift, wobei eine Einrichtung vorgesehen ist, die die Stellung der Drosselklappe und des stellantriebseitigen Stellelementes sowie die LLₘᵢₙ-Stellung des fahrpedalseitigen Stellelementes erfaßt, wobei die Einrichtung als Antriebspotentiometer und Drosselklappenpotentiometer ausgebildet ist, die eine gemeinsame Trägerplatte mit zwei Schleiferbahnen aufweist und wobei ein erster Schleifer für das Drosselklappenpotentiometer drehfest mit dem als Drosselklappenwelle ausgebildeten drosselklappenseitigen Stellelement verbunden ist, dadurch gekennzeichnet, daß die Trägerplatte (19) drehfest mit der Antriebswelle (11) des elektromotorischen Stellantriebs (12) verbunden ist, und ein zweiter Schleifer (22) für das Antriebspotentiometer (25) gehäusefest angebracht ist.

2. Lastverstelleinrichtung nach Anspruch 1, **dadurch gekennzeichnet,** daß das fahrpedalseitige Stellelement (8) als Seilscheibe (8) ausgebildet ist und die Drehachse der Drosselklappenwelle (5)., Antriebswelle (11) des elektromotorischen Stellantriebes (12) und der Seilscheibe (8) miteinander fluchten.

## Claims

1. A load adjusting device for an internal combustion engine controlled by a throttle valve, wherein the throttle valve is biassed in the direction of downward regulation, and a control element on the accelerator pedal side, which can be actuated in the direction of full load and which can be biassed in the direction of downward regulation into a position LLₘᵢₙ against an idle-running stop, intervenes, in the direction of upward regulation, in the path of movement of a control element for the throttle valve, and wherein a control element which is biassed in the direction of downward regulation and which can be actuated by means of an electric motor-operated actuating drive intervenes, in the direction of upward regulation, in the path of movement of the control element for the throttle valve, wherein a device is provided which detects the position of the throttle valve and of the control element on the actuating drive side and which detects the LLₘᵢₙ position of the control element on the accelerator pedal side, wherein the device is constructed as a drive potentiometer and as a throttle valve potentiometer which comprises a common supporting plate with two sliding contact tracks, and wherein a first sliding contact for the throttle valve potentiometer is attached rotationally fixed to the control element on the throttle valve side, which control element is constructed as a throttle valve spindle, characterised in that the supporting plate (19) is attached rotationally fixed to the drive shaft (11) of the electric motor-operated actuating drive (12), and a second sliding contact (22) for the drive potentiometer (25) is mounted fixed to the housing.

2. A load adjusting device according to claim 1, characterised in that the control element (8) on the accelerator pedal side is constructed as a pulley (8) and the axes of rotation of the throttle valve spindle (5), of the drive shaft (11) of the electric motor-operated actuating drive (12), and of the pulley (8), are in alignment with each other.

## Revendications

1. Dispositif de réglage de la charge d'un moteur à combustion interne régulé à l'aide d'un papillon d'admission des gaz, ce papillon étant soumis à une tension préliminaire dans le sens d'un arrêt de la régulation et un élément de réglage pouvant être commandé du côté de la pédale d'accélération dans le sens d'une pleine charge, et pouvant être soumis à une tension préliminaire l'amenant, dans le sens d'un arrêt de régulation, contre une butée de ralenti en une position LLₘᵢₙ qui pénètre, dans le cas de la mise en réglage, sur le trajet de déplacement d'un élément de réglage du papillon des gaz, et un élément de réglage pouvant être commandé à l'aide d'un organe de réglage électromotorisé, et soumis à une tension préliminaire agissant dans le sens d'un arrêt de réglage pénétrant, dans le cas d'une mise en réglage, sur le trajet de déplacement de l'élément de commande du papillon des gaz, un dispositif étant prévu pour déceler et saisir la position du papillon des gaz et de l'élément de réglage du côté de l'entraînement de réglage ainsi que la mise en position LLₘᵢₙ (ralenti au minimum) de l'élément de réglage du côté pédale d'accélération, le dispositif étant conformé en potentiomètre de l'entraînement mis en marche et en potentiomètre de commande du papillon des gaz, ce dispositif présentant une plaque commune de support comportant deux trajectoires de curseur, un premier curseur du potentiomètre de commande du papillon des gaz étant relié, sans possibilité de rotation relative, à l'élément de réglage du côté papillon des gaz, l'élément étant conformé en arbre de papillon des gaz, dispositif caractérisé en ce que la plaque dite de support (19) est reliée, sans pouvoir exécuter de rotation relative, à l'arbre (11) menant du dispositif d'entraînement (12) de réglage à commande par moteur électrique, et un second curseur (22) du potentiomètre (25) d'entraînement étant monté et fixé sur le carter ou le logement du papillon.

2. Dispositif de réglage de charge selon la revendication 1, caractérisé en ce que l'élément de commande (8), du côté pédale d'accélération, est configuré en une poulie (8) pour câble et en ce que l'axe de rotation de l'arbre (5) du papillon des gaz, de l'arbre d'entraînement (11) du dispositif de réglage, l'axe (12) commandé par moteur électrique et celui de la poulie (8) pour câble sont quasi alignés l'un sur l'autre ou s'affleurent mutuellement.
